# EUROPÄISCHE PATENTSCHRIFT

(11) **EP 0 480 339 B1**
(45) Veröffentlichungstag und Bekanntmachung des Hinweises auf die Patenterteilung: **23.07.1997**
(21) Anmeldenummer: 91117004.1
(22) Anmeldetag: 05.10.1991
(51) Int. Cl.: A43B 13/14, A43B 3/14, A43B 9/00, A43B 13/26

(54) **Orthopädischer Mass- und Therapieschuhe**
Orthopedic made-to-measure and therapeutic shoe
Chaussure médicale orthopédique sur mesure

(30) Priorität: 08.10.1990 DE 9013985 U; 26.06.1991 DE 9107836 U
(43) Veröffentlichungstag der Anmeldung: 15.04.1992
(73) Patentinhaber: SOLOR SCHUHFORSCHUNG UND ENTWICKLUNG GmbH, D-66953 Pirmasens (DE)
(72) Erfinder: Birke, Josef, W-6780 Pirmasens (DE)
(74) Vertreter: Patentanwälte Möll und Bitterich

(56) Entgegenhaltungen:
- EP-A- 0 264 351
- CH-A- 453 132
- CH-A- 673 377
- DE-A- 3 005 425
- DE-U- 9 013 985
- DE-U- 9 107 836
- GB-A- 232 095
- US-A- 4 967 750

## Beschreibung

Die Erfindung betrifft orthopädische Maß- und Therapieschuhe mit einem Schuhboden und einer daran befestigten, aus serienmäßig vorgefertigten Einzelteilen modulartig zusammengesetzten Sohlenkonstruktion gemäß dem Oberbegriff des Anspruchs 1.

Orthopädische Maßschuhe werden über Maßleisten, die vom Fuß des Patienten abgeformt und mit den jeweiligen Maßbettungen versehen sind, auf eine Brandsohle gezwickt und montiert. Damit die genormt vorgefertigten Sohlengelenk- und Absatzbereiche während und nach der Montage passen, werden sie nach der genormten Gelenkpartie der SOLOR-Brandsohlen geformt (siehe EP 0 338 351 A1).

Schuhe mit Schalensohlen sind wegen ihres attraktiven, modischen Aussehens, ihres relativ geringen Gewichtes und ihrer Wasser- und Schmutzunempfindlichkeit am Schuhmarkt sehr gefragt.

Die Träger orthopädischer Maßschuhe mußten auf die Vorteile solcher Schalensohlen lange Zeit verzichten, da mit serienmäßig vorgefertigten Schalensohlen ihre individuellen Sohlen- und Schuhformen nicht zu versorgen sind. Die Maßanfertigung einzelner Schalensohlen ist unbezahlbar.

Aus der DE-U-88 05 244 war erstmals ein Vorschlag bekannt geworden, der dieses Problem optisch löst. Hierzu wurde ein herkömmlich gefertigter orthopädischer Maßschuh abschließend mit einem serienmäßig vorgefertigten, jedoch flachen Schalenrahmenring umkleidet. Dieser Schalenrahmenring ist in einer dem Schuhboden angepaßten Form aus Kunststoffmaterial gegossen und erlaubt es, unteren Schaftrand, Sohle, Absatz und Absatzfleck in einem Arbeitsgang zu verkleiden. Diese erste Lösung ermöglichte das gewünschte modische Aussehen, ohne daß bei der Anpassung der Schuhform an den kranken Fuß irgendwelche Abstriche gemacht werden mußten.

Aus der CH-A 453 132 ist ein billiger, brandsohlenloser Wegwerfschuh bekannt, bei dem der Rand des Oberleders direkt an die Umfangsfläche der Sohle geklebt und anschließend mit einem außen aufgeklebten Einschlagriemen kaschiert wird. Die Sohle besteht aus einem einzigen Formteil aus einem elastischen Material, z. B. Gummi. Der Einschlagriemen besteht aus einem Band aus elastischem Kunststoff oder Gummi. Seine Außenseite ist profiliert. In seine Innenseite ist eine Falzkerbe eingedrückt, so daß ein Teil nach innen abgebogen und mit der Lauffläche der Sohle verklebt werden kann.

Der vorliegenden Erfindung liegt die Aufgabe zugrunde, orthopädische Maß- und Therapieschuhe mit einer aus serienmäßig vorgefertigten Einzelteilen modulartig zusammengesetzten Sohlenkonstruktion nach Art einer Schalensohle anzugeben, die vom Orthopädie-Schuhmacher einfach und doch schnell an dem dem kranken Fuß entsprechenden Schuh befestigt werden kann, wobei Funktionalität und Brauchbarkeit des damit hergestellten orthopädischen Schuhs verbessert und der Gehkomfort für den Patienten erhöht wird.

Diese Aufgabe wird gelöst durch einen orthopädischen Maß- und Therapieschuh mit den Merkmalen des Anspruchs 1.

Damit ergeben sich die Vorteile, daß der Fuß des Patienten quasi auf einem Polster läuft, wobei dieses Polster gleichzeitig die Laufsohle darstellt, so daß ein maximaler Polstereffekt erreicht wird, ohne daß der Schuh unförmig hoch wird, besonders in Verbindung mit einer Brandsohle gemäß DE-C-32 01 488, während gleichzeitig Abriebbeständigkeit und Rutschfestigkeit, insbesondere bei Nässe, durch den aus einem entsprechenden Material bestehenden, außen umlaufenden Schalenrahmenring gewährleistet sind. Auch im Absatzbereich kann jetzt ein gesonderter Absatzfleck verwendet werden, der aus für diesen Zweck optimal geeignetem Material besteht.

Weitere Vorteile sind mit der im Absatz vorgesehenen Kammer verbunden. Hierdurch wird zunächst einmal das Gewicht insgesamt verringert. Weiterhin ergibt sich die Möglichkeit, auch im Absatzbereich allen orthopädischen Erfordernissen Rechnung zu tragen. So läßt sich das Fersenpolster aus unterschiedlichen Materialien, beispielsweise weich-elastisch, gedämpft-elastisch, und mit unterschiedlichen Formen, angepaßt an krankhafte Veränderungen der Ferse, beispielsweise infolge eines Fersensporns, Ulkus usw., herstellen.

Insgesamt besteht also die Möglichkeit, für den Schalenrahmenring, die Laufsohle und den Absatzfleck unterschiedliche, jeweils optimal angepaßte Materialien zu verwenden.

Gemäß einer vorteilhaften Weiterbildung kann in den Schalenrahmenring innen eine weich-elastische Innensohle eingeklebt werden. Dies empfiehlt sich insbesondere dann, wenn eine Luftpolsterkonstruktion mit aktiver Fußbelüftung gewünscht wird. In diesem Fall wird die Laufsohle innen mit Luftkanälen versehen, die Innensohle mit korrespondierenden Luftlöchern, die zur Fußsohle hin offen sind.

Der Absatzfleck selbst kann aus mehreren Teilen bestehen. Vorzugsweise besitzt er ein aus einem abriebbeständigen und rutschfesten Material bestehendes Vorderteil und ein aus einem weich-elastischen Material bestehendes Rückteil. Letzteres sorgt für einen besonders angenehmen, weichen und gedämpften Auftritt beim Gehen.

Gemäß einer vorteilhaften Weiterbildung sind in die Außenseite des Absatzes eine oder mehrere Markierungsnuten eingeformt.

Eine erste Nut befindet sich in Höhe des Schalenbodens. Diese hilft dem Orthopädie-Schuhmacher, einen abgelaufenen Absatzfleck maßgenau zu entfernen, d. h. abzuschneiden oder abzuschleifen. Nach dem Aufsetzen eines Reparaturflecks, dessen Außenfläche mit einem entsprechenden Ersatz-Rand beklebt ist, ergibt sich wieder die Optik wie bei einem neuen Schuh.

Eine zweite Nut befindet sich in Höhe der Trennfläche Sohle/Absatz. Diese hilft dem Orthopädie-Schuhmacher, den angeformten Absatz maßgenau zu entfernen, d. h. abzuschneiden oder abzuschleifen, und durch einen vorgefertigten, ins Lot gestellten Absatz für die Versorgung statisch gestörter Füße zu ersetzen.

Um unterschiedliche Absatzformen kaschieren zu können, sind im Gelenkbereich die Lauffläche und der Schalenrand des Schalenrahmenrings bereichsweise voneinander getrennt gefertigt.

Eine verbesserte Anpassung der Dichtlippe an unterschiedliche Krümmungen der Unterlage, insbesondere im Bereich des Absatzes oder der Schutzspitze wird möglich, wenn ihre freie Kante wellenförmig gestaltet wird.

Somit sind dem Einsatz der erfindungsgemäßen Sohlenkonstruktion für die orthopädischen Belange keine Grenzen gesetzt.

Weitere Ausgestaltungen der Erfindung ergeben sich aus den restlichen Unteransprüchen.

Die Erfindung soll anhand der Zeichnung in Form von Ausführungsbeispielen näher erläutert werden. Es zeigen jeweils in Perspektive
Fig. 1 eine Draufsicht auf die Oberseite einer Sohlenkonstruktion, mehrfach geschnitten,
Fig. 2 eine Draufsicht auf die Unterseite der Sohlenkonstruktion, ebenfalls mehrfach geschnitten,
Fig. 3 einen dazu passenden orthopädischen Lotabsatz und
Fig. 4 ausschnittsweise den Absatz- und Gelenkbereich einer variierten Sohlenkonstruktion.

Fig. 1 zeigt nur mit leichten Strichen angedeutet einen orthopädischen Maß- oder Therapieschuh 1, der mit einer aus verschiedenen, serienmäßig vorgefertigten Einzelteilen modulartig zusammengesetzten Sohlenkonstruktion nach Art einer Schalensohle versehen ist.

Wesentliches Element der Sohlenkonstruktion ist ein in Form eines Schuhs vorgefertigter, im Querschnitt winkelförmiger Schalenrahmenring 2 mit Lauffläche 14, an der eine Montage- und Dichtungslippe 3 angeformt ist, und Schalenrand 16. Der Schalenrahmenring 2 wird an der umlaufenden Kante des Schuhbodens befestigt. Die Montage- und Dichtungslippe 3 liegt auf dem Schuhboden auf. Absatz 5 und Gelenk 6 sind am Schalenrahmenring 2 einstückig angeformt. Der im Vorfußbereich einen Ring bildende Schalenrahmenring 2 ist an einer Stelle, insbesondere im inneren Gelenkbereich, verlängert gefertigt. Zur Anpassung an beliebig von der Normalform abweichende orthopädische Maßschuhe sowie zur Anpassung an unterschiedliche Schuhgrößen sind geeignete Schnitt- oder Trennmarkierungen angeformt.

Am Schalenrahmenring 2 ist innen die Montage- und Dichtungslippe 3 angeformt, die auf dem Schuhboden festgeklebt wird. Eine rahmenlose Laufsohle 4 wird in den vom Schalenrahmenring 2 umschlossenen Flächenbereich eingepaßt und mit dem Schalenrahmenring 2, der Montage- und Dichtungslippe 3 und gegebenenfalls dem Schuhboden verklebt. Dank dieser Konstruktion ist ein Eindringen von Straßenschmutz und Feuchtigkeit ausgeschlossen.

Die Laufsohle 4 besteht aus einem weich-elastischen Material. Sie ist als Polster geformt. Wie Fig. 1 zeigt, ist sie auf ihrer dem fuß zugewandten Innenseite mit Luftkanälen 10 versehen. Diese stehen in Verbindung mit Luftlöchern 9 in einer ebenfalls weich-elastischen Innensohle 8, die von oben in den Schalenrahmenring 2 eingelegt bzw. eingeklebt wird. Auf diese Weise entsteht eine orthopädische Luftpolstersohle mit Fußbelüftung auch für brandsohlenlose Schuhe gemäß DE-C-32 01 488.

Der Gelenkbereich 6 der Sohlenkonstruktion ist im wesentlichen herkömmlich aufgebaut und mit einer Gelenkfeder 7 verstärkt.

Der Absatz 5 dagegen ist speziell im Hinblick auf die orthopädischen Anforderungen einerseits und auf eine optimale Erleichterung der Arbeit des Orthopädieschuhmachers andererseits ausgelegt. In der Oberseite des Absatzes 5 erkennt man eine große Kammer 15, in die ein Fersenpolster eingelegt wird. Dieses Fersenpolster kann je nach den orthopädischen Anforderungen aus unterschiedlichen Materialien bestehen. Auch kann seine Oberseite den orthopädischen Anforderungen entsprechend geformt werden. Die wesentliche Funktion des Absatzes, das Gewicht des Schuhträgers ohne Deformation aufzunehmen und auf den Boden zu übertragen, wird von den mit dem Schalenrahmenring 2 einstückig verbundenen Absatzteilen gewährleistet; das Fersenpolster ist von dieser Funktion im wesentlichen befreit.

Die in Fig. 2 erkennbare Unterseite des Absatzes 5 ist mit einem umlaufenden Schalenrand 13 ausgerüstet. Es entsteht so eine schalenartige Vertiefung, in die ein Absatzfleck eingesetzt ist. Dieser Absatzfleck besteht im vorliegenden Beispiel aus zwei Teilen, einem Vorderteil 11 aus abriebbeständigem, zäh-elastischem Material und einem Rückteil 12 aus einem weich-elastischen, den Fersenauftritt dämpfenden Material.

Als Material für das Laufsohlenpolster 4 und das Absatzfleckrückteil 12 kommt vorzugsweise ein nicht vulkanisierter Kautschuk, beispielsweise TR, in Betracht.

An der Außenseite des Absatzes 5, etwa in Höhe des Bodens der schalenförmigen Absatzvertiefung, erkennt man umlaufend eine Markierungsnut 17. Diese Nut 17 gibt dem Orthopädieschuhmacher an, bis in welche Tiefe er den abgelaufenen Absatzfleck 11, 12 einschließlich des Absatzschalenrandes 13 abschneiden bzw. abschleifen muß, um anschließend einen Reparaturabsatzfleck aufzukleben. Dieser Reparaturabsatzfleck ist außen mit einem dem Absatzschalenrahmen 13 entsprechenden Materialstreifen beklebt. Die Markierungsnut 17 dient dann als Schattenfuge, die die Reparatur optisch kaschiert.

Fig. 3 zeigt einen vorgefertigten, ins Lot gestellten Absatz 19 zur Versorgung statisch gestörter Füße. Dieser Lotabsatz 19 ersetzt den angeformten Absatz 5, indem dieser in Höhe der zweiten Markierungsnut 22 abgetrennt wird. Der orthopädische Lotabsatz 19 enthält in der Lotseite einen senkrecht eingegossenen Stabilisierungsstreifen 20, der ein durch die einseitige Überbelastung statisch gestörter Füße bedingtes Nachgeben in die Fehlstellung unmöglich macht. Somit ist in jedem Fall eine absolute Standfestigkeit und Sicherheit gegeben.

An der Außenseite des Lotabsatzes 19 befindet sich ebenfalls ein dem Absatzschalenrahmen 13 entsprechender Materialstreifen, in den die beiden Nuten 17, 22 ebenfalls eingeformt sind, einmal um die Optik beizubehalten, zum anderen aber auch um die bereits erwähnte Reparatur durch Entfernen des abgelaufenen Absatzflecks 11, 12 durch einen passenden Reparaturfleck zu ermöglichen.

Die Lotabsätze 19 werden zu den Sohlen passend gefertigt.

Fig. 4 zeigt ausschnittsweise den Absatz- und Gelenkbereich 5, 6 der Sohle. Man erkennt, daß die Lauffläche 14 und der Schalenrand 16 bereichsweise voneinander getrennt sind. Dadurch wird es möglich, unterschiedliche Absatzformen, wie sie durch die unterschiedlichen Linien 5' skizziert sind, optimal zu kaschieren. Die speziell gewellte Kontur der Dichtlippe 3' unterstützt wirksam die Anpassung auch an starke Krümmungen.

## Patentansprüche

1. Orthopädischer Maß- und Therapieschuh (1) mit einem Schuhboden und einer daran befestigten, aus serienmäßig vorgefertigten Einzelteilen modulartig zusammengesetzten Sohlenkonstruktion, umfassend eine rahmenlose Laufsohle (4) und einen in Form eines Schuhs vorgefertigten Schalenrahmenring (2), der an der umlaufenden Kante des Schuhbodens befestigt ist und einen an dem Schalenrahmenring (2) angeformten Absatz (5), dadurch gekennzeichnet, daß an dem Schalenrahmenring (2) ein Gelenk (6) angeformt ist, daß der im Querschnitt winkelförmige Schalenrahmenring (2) eine auf dem Schuhboden aufliegende Montage- und Dichtungslippe (3) aufweist, daß der Absatz (5) außen mit einem Schalenrand (13) zur Aufnahme eines Absatzflecks (11, 12) und innen mit einer Kammer (15) zur Aufnahme eines Fersenpolsters ausgerüstet ist, daß die Laufsohle (4) auf der Montage- und Dichtungslippe (3) und dem vom Schalenrahmenring (2) begrenzten Teil des Schuhbodens befestigt ist, daß der Schalenrahmenring (2) aus einem abriebbestädigen und rutschfesten Material besteht und daß, die Laufsohle (4) aus einem weich-elastischen Material besteht und als Polster ausgebildet ist.

2. Maß- und Therapieschuh nach Anspruch 1, dadurch gekennzeichnet, daß eine weichelastische Innensohle (8) in den Schalenrahmenring (2) eingelegt bzw. eingeklebt ist.

3. Maß- und Therapieschuh nach Anspruch 2, dadurch gekennzeichnet, daß die Laufsohle (4) und/oder die Innensohle (8) innen Luftkanäle (10) und die Innensohle (8) damit korrespondierende Luftlöcher (9) aufweisen.

4. Maß- und Therapieschuh nach einem der Ansprüche 1 bis 3, dadurch gekennzeichnet, daß der Absatzfleck ein aus einem abriebbeständigen und rutschfesten Material bestehendes Vorderteil (11) und ein aus einem weich-elastischen Material bestehendes Rückteil (12) besitzt.

5. Maß- und Therapieschuh nach einem der Ansprüche 1 bis 4, dadurch gekennzeichnet, daß die Lauffläche (14) des Schalenrahmenrings (2) rutschhemmend profiliert ist.

6. Maß- und Therapieschuh nach einem der Ansprüche 1 bis 5, dadurch gekennzeichnet, daß in die Außenseite des Schalenrandes (13) des Absatzes (5) eine erste Markierungsnut (17) in Höhe des Schalenbodens und gegebenenfalls eine zweite Markierungsnut (22) in Höhe der Trennfläche Sohle-Absatz eingeformt ist.

7. Maß- und Therapieschuh nach einem der Ansprüche 1 bis 6, dadurch gekennzeichnet, daß Lauffläche (14) und Schalenrand (16) des Schalenrahmenrings (2) im Gelenkbereich (6) abschnittsweise voneinander getrennt sind.

8. Maß- und Therapieschuh nach einem der Ansprüche 1 bis 7, dadurch gekennzeichnet, daß der Rand der Dichtlippe (3') gewellt ist.

9. Maß- und Therapieschuh nach einem der Ansprüche 1 bis 8, dadurch gekennzeichnet, daß ein spezieller Lotabsatz (19) vorgesehen ist mit einem Stabilisierungsstreifen (20) und einem verlängerten Absatzflügel (21).

10. Maß- und Therapieschuh nach einem der Ansprüche 1 bis 9, dadurch gekennzeichnet, daß Laufsohle (4) und/oder Rückteil (12) des Absatzflecks aus nicht vulkanisiertem Kautschuk, insbesondere TR, bestehen.

## Claims

1. Orthopaedic custom-made and corrective shoe (1) with a shoe base and a sole construction which is secured to the latter and composed in modular fashion of component parts prefabricated in series, comprising a non-welted sole (4), a shell welt ring (2), which is prefabricated in the form of a shoe and is secured to the circumferential edge of the shoe base, and a heel (5) moulded onto the shell welt ring (2), characterised in that a joint (6) is moulded onto the shell welt ring (2), that the shell welt ring (2), which has an angular cross section, comprises an assembly and sealing lip (3) lying on the shoe base, that the heel (5) is provided on the outside with a shell edge (13) for holding a heel lift (11, 12) and on the inside with a chamber (15) for holding a heel cushion, that the sole (4) is secured to the assembly and sealing lip (3) and the part of the shoe base defined by the shell welt ring (2), that the shell welt ring (2) consists of an abrasion-resistant and non-slip material and that the sole (4) consists of a flexible material and is formed as a cushion.

2. Custom-made and corrective shoe according to claim 1, characterised in that a flexible insole (8) is inserted or stuck into the shell welt ring (2).

3. Custom-made and corrective shoe according to claim 2, characterised in that the sole (4) and/or the insole (8) comprise(s) air channels (10) on the inside and the insole (8) comprises air holes (9) corresponding with the latter.

4. Custom-made and corrective shoe according to one of claims 1 to 3, characterised in that the heel lift comprises a front part (11), which consists of an abrasion-resistant and non-slip material, and a rear part (12), which consists of a flexible material.

5. Custom-made and corrective shoe according to one of claims 1 to 4, characterised in that the tread (14) of the shell welt ring (2) is profiled so as to counteract slipping.

6. Custom-made and corrective shoe according to one of claims 1 to 5, characterised in that a first marking groove (17) is formed into the outside of the shell edge (13) of the heel (5) on a level with the shell base and, if necessary, a second marking groove (22) is formed into the outside of the shell edge (13) of the heel (5) on a level with the sole-heel parting plane.

7. Custom-made and corrective shoe according to one of claims 1 to 6, characterised in that the tread (14) and the shell edge (16) of the shell welt ring (2) are separated from one another in sections in the joint region (6).

8. Custom-made and corrective shoe according to one of claims 1 to 7, characterised in that the edge of the sealing lip (3') is corrugated.

9. Custom-made and corrective shoe according to one of claims 1 to 8, characterised in that a special plumbed heel (19) is provided which has a stabilising strip (20) and an extended heel flank (21).

10. Custom-made and corrective shoe according to one of claims 1 to 9, characterised in that the sole (4) and/or the rear part (12) of the heel lift consist(s) of non-vulcanised rubber, in particular TR.

## Revendications

1. Chaussure médicale orthopédique sur mesure (1) dont le semelage est composé de façon modulaire de pièces individuelles préfabriquées en série, comprenant une semelle d'usure (4) sans trépointe et une bague coque (2) préfabriquée suivant la forme d'une chaussure, qui est fixée sur le bord périphérique du semelage, et un talon (5) adapté à la bague coque (2), caractérisée en ce qu'une articulation (6) est formée sur la bague coque (2), en ce que la bague coque (2) qui a une section angulaire présente une lèvre de montage et d'étanchéité (3) reposant sur le semelage, en ce que le talon (5) est équipé à l'extérieur d'un bord de coque (13) pour le logement d'un emplacement de talon (11, 12) et à l'intérieur d'une chambre (15) pour le logement d'un rembourrage de cheville, en ce que la semelle d'usure (4) est fixée sur la lèvre de montage et d'étanchéité (3) et la partie du semelage, délimitée par la bague coque (2),
en ce que la bague coque (2) est à base d'un matériau résistant à l'usure et antidérapant et en ce que la semelle d'usure est fabriquée à partir d'un matériaux souple et élastique et est conçue comme un rembourrage.

2. Chaussure médicale orthopédique sur mesure selon la revendication 1, caractérisée en ce qu'une semelle intérieure (8) souple et élastique est insérée et collée dans la bague coque (2).

3. Chaussure médicale orthopédique sur mesure selon la revendication 2, caractérisée en ce que la semelle d'usure (4) et/ou la semelle intérieure (8) présente (nt) des canaux d'aération (10) à l'intérieur, et la semelle intérieure (8) des trous d'aération (9) en correspondance avec les canaux.

4. Chaussure médicale orthopédique sur mesure selon l'une quelconque des revendications 1 à 3, caractérisée en ce que l'emplacement du talon a une partie avant (11) à base d'un matériau résistant à l'usure et antidérapant et une partie arrière (12) à base d'un matériau souple et élastique.

5. Chaussure médicale orthopédique sur mesure selon l'une quelconque des revendications 1 à 4, caractérisée en ce que la surface d'usure (14) de la bague coque (2) a un profil antidérapant.

6. Chaussure médicale orthopédique sur mesure selon l'une quelconque des revendications 1 à 5, caractérisée en ce qu'une première rainure de repérage (17) est formée dans la face externe du bord de coque (13) du talon (5) à la hauteur du fond de coque, et éventuellement une deuxième rainure de repérage (22) est formée à la hauteur de la surface de séparation semelle-talon.

7. Chaussure médicale orthopédique sur mesure selon l'une quelconque des revendications 1 à 6, caractérisée en ce que la surface d'usure (14) et le bord de coque (16) de la bague coque (2) sont séparés par endroits dans la zone de l'articulation (6).

8. Chaussure médicale orthopédique sur mesure selon l'une quelconque des revendications 1 à 7, caractérisée en ce que le bord de la lèvre d'étanchéité (3') est ondulé.

9. Chaussure médicale orthopédique sur mesure selon l'une quelconque des revendications 1 à 8, caractérisée en ce qu'un talon vertical (19) spécial est prévu avec une bande de stabilisation (20) et une partie de talon (21) prolongée.

10. Chaussure médicale orthopédique sur mesure selon l'une quelconque des revendications 1 à 9, caractérisée en ce que la semelle d'usure (4) et/ou la partie arrière (12) de l'emplacement du talon sont à base de caoutchouc non vulcanisé, en particulier de caoutchouc thermoplastique.
